# DEMANDE DE BREVET EUROPEEN

(11) **EP 0 764 735 A1**
(43) Date de publication de la demande: **26.03.1997**
(21) Numéro de dépôt: 96830474.1
(22) Date de dépôt: 18.09.1996
(51) Int. Cl.: D06B 5/12

(54) **Dispositif pour la teinture de matériaux textiles**

(30) Priorité: 22.09.1995 IT FI950199
(71) Demandeur: TECNORAMA S.r.l., 50047 Prato (IT)
(72) Inventeur: Scatizzi, Mario, 51030 Pistoia (IT)
(74) Mandataire: Martini, Lazzaro

(57) **Abrégé**

Dispositif pour la teinture de matériaux textiles dans un corps fixe creux (1) fondamentalement cylindrique destiné à contenir un bain de teinture formé d'eau et de colorants en proportions prédéterminées, comprenant, en combinaison: - un panier (2) pour contenir les matériaux à teinter, dont la paroi latérale est pourvue de plusieurs lumières ou ouvertures (20) de communication du panier (2) avec la cavité dudit corps (1) et avec les bases supérieure (4) et inférieure (5) pourvues de lumières ou ouverutres correspondantes (52,51): ledit panier (2) étant positionable dans la cavité du récipient (1); - une transmission (3) commandée par un organe moteur correspondant (30) et relié avec la base supérieure (4) dudit panier (2) pour le mouvement vertical alternatif du même.

## Description

La présente invention concerne un dispositif pour la teinture de matériaux textiles.

Il est connu que pendant la teinture des matériaux textiles il faut soumettre les fibres des matériaux à l'action des colorants dilués convenables dans un bain de teinture, pendant un temps et à une température prédéterminés en relation avec la nature des fibres et au type des colorants employés.

Le but principale de la présente invention est celui de proposer un dispositif qui permet de réaliser la teinture des matériaux textiles de façon plus simple, économique et fiable par rapport à ce qui est prevu par les techniques de teinture conventionnelle.

A ce résultat on est parvenus, conformément à l'invention, en adoptant l'idée de réaliser un dispositif ayant les cractéristiques décrites dans la partie caractérisante de la revendication 1. D'autres caractéristiques font l'objet des revendications dépendantes.

Les avantages qui dérivent de la présente invention consistent essentiellement en ce qu'il est possible d'obtenir une teinture correcte et efficace des matériaux textiles, avec un minium de consommation d'eau, de colorants et d'énergie électrique; qu'un dispositif conformément à l'invention est de fabrication simple, économique et fiable même après un temps prolongé d'utilisation.

Ces avantages et caractéristiques de l'invention ainsi que d'autres seront plus et mieux compris de chaque homme du métier à la lumière de la description qui va suivre et à l'aide des dessins annexés donnés à titre d'exemplification pratique d'une forme concrète de réalisation, mais à ne pas considérer dans le sens limitatif, sur lesquels: la Fig. 1 réprésente schématiquement la vue en coupe longitudinale d'un dispositif conformément à l'invention en position de travail; la Fig. 2 réprésente schématiquement un dispositif conformément à l'invention dans la position du panier extrait du bain de teinture; la Fig. 3 réprésente un schéma à blocs simplifié des moyens de commande du dispositif réprésenté dans les Fig. 1 et 2.

Réduit à sa structure essentielle et en référence aux figures des dessins annexés, un dispositif pour la teinture de matériaux textiles conformément à l'invention comprend, en combinaison:
- un corps fixe creux (1) fondamentalement cylindrique déstiné à contenir un bain de teinture constitué d'eau et de colorants en proportions prédeterminées;
- un panier (2) pour contenir les matériaux à teinter, dont la paroi latérale est pourvue de plusieurs lumières ou ouvertures (20) de communication avec la cavité dudit corps (1) et dont les bases supérieure (4) et inférieure (5) sont pourvues de lumières ou ouvertures correspondantes (52,51): ledit panier (2) étant positionable dans la cavité du récipient (1);
- une transmission (3) commandée par un organe moteur correspondant (30) et réliée avec la base supérieure (4) dudit panier (2) pour le mouvement vertical alternatif du même.

Avantageusement, conformément à l'invention, la paroi latérale dudit panier (2) est constituée d'un filet, dont les mailles constituent les lumières ou ouvertures (20) de communication du panier (2) avec la cavité du cylindre (1).

Un filet (21) à mailles serrées est avantageusement prevu, monté de façon coaxiale au précité panier (2) de manière à former une protection contre une fuite eventuelle du matériel textile du panier (2).

Avantageusement, un corps fondamentalement cylindrique (200) est disposé en axe avec le panier (2) lequel est destiné à délimiter, en coopération avec la paroi intérne du panier (2), une chambre annulaire de logement des matériaux à traiter. En outre, avantageusement, la base inférieure (5) dudit panier (2) est pourvue d'une garniture annulaire (50) pour en consentir le contact étanche avec la paroi intérne du récipient (1).

Il est aussi avantageusement prevu que ladite transmission (3) soit consituée d'une tige rigide avec l'axe vertical, avec l'extrémité inférieure solidaire au panier (2) et avec l'extrémité supérieure asservie au précité organe moteur (30). Ledit organe (30) peut être, par exemple, un pyston pneumatique ou un réalisateur linéaire avec motorisation électrique.

En correspondance de la base supérieure dudit récipient (1) une conduite annulaire (6) est disposée asservie à une électrovalve (7), et pourvue de plusieurs injecteurs (60), pour l'arrivé de l'eau de refroidissement du bain de teinture et de lavage du récipient (1).

En correspondance de la base inférieure du récipient (1) une lumière (8) est disposée avec une électrovanne (9) pour l'évacuation du bain de teinture du récipient (1).

Des moyens de chauffe du bain de teinture sont en outre prevus, avec une résistance électrique (10) placée en contact thermique avec la paroi extérne dudit récipient (1) lequel est opportunement constitué de matériel conducteur de façon thermique.

Ladite unité de teinture (UT) est montée sur un support fixe correspondant (11)

Le positionnement dudit panier (2) à l'intérieur et à l'extérieur du récipient (1) est obtenible au moyen d'un cylindre réalisateur (12) dont la tige actionne un support (13), pourvu de guides rectilignes verticales (130) , de la tige de transmission (3): l'organe réalisateur (30) de la tige (3) étant monté sur le même support (13). Un élément (131) du support (13), placé au dessus du panier (2) est conformé en manière à faire function de corps de fermeture/ouverture de la bouche du récipient (1).

Avec l'abaissement, respectivement soulevement, du précité support (13) au moyen du cylindre (12) on réalise le positionnement du panier (2) à l'intérieur, respectivement à l'extérieur, du récipient (1) et la fermeture, respectivement l'ouverture, de ce dernier (v. flèches B de fig. 2).

Il est aussi avantageusement prevu un récipient (14) pour l'alimentation du colorant: ledit récipient (14) étant rélié au récipient (1) au moyen d'un conduit (15) avec une ramification de équi pression (16).

Le précité récipient (14) est avantageusement pourvu d'un couvercle (140) actionable par un organe réalisateur correspondant (141) et des moyens de lavage conventionnels, pour simplification ne pas réprésentés dans les figures des dessins annexés.

Conformément à l'invention, avantageusement, des moyens électroniques programmables (MP) sont prevus pour commander et contrôler ledit organe (30), les électrovannes précitées et lesdits moyens de chauffe (10), selon un programme prédéterminé et opportunement enregistré dans une unité de mémoire des moyens mêmes (MP) . Les caractéristiques techniques de tels moyens électroniques sont en soi déjà connues par hommes du métier qui opérent dans le domaine de l'automation industrielle, et pour celà ne sont pas décrit ici en détail.

Ledit récipient (1) est avantageusement pourvu d'un capteur thermique (100) pour rélever la température du bain de teinture.

Le functionnement du dispositif décrit est le suivant. Une fois prédisposé le bain de teinture dans le récipient (1), le bain de teinture étant obtenu en mélangeant de l'eau et des colorants aptes selon une technique conventionnelle, et introduits les matériaux textiles dans le panier (2), ce dernier est introduit dans le récipient (1) et plusieurs fois soulevé et abaissé au moyen de la transmission motorisée (3) (v. flèches A de la Fig. 1). Dans la phase d'abaissement du panier (2), le liquide de teinture présent dans le récipient (1) est obligé, à transiter à travers la lumière (51) du panier (2) de sorte qu'il pénètre à son intérieur et successivement il fuit des mailles (20) et s'écoule vers la partie supérieure du récipient (1), après que les fibres des matériaux placés dans le panier (2) ont été ainsi complètement et energiquement traversées. Dans cette phase, le liquide exerce une actione mécanique de expansion centrifuge sur les fibres mêmes. Dans la phase de soulevent du panier (2), le liquide de teinture est obligé à s'écouler de la partie supérieure à celle inférieure du récipient (1) suivant une voie opposée à la précedente, c'est-à-dire qui pènètre dans le panier (2) à travers la lumière supérieure (52) et donc, après avoir encore traversé les fibres des matériaux placés dans le panier (2), fuit de celui-ci à travers les mailles respectives (20). Dans cette phase, le matériel contenu dans le panier (2) est assujetti à l'action de poussée centripète exercée par le fluide et tend à se contracter en direction de l'axe du panier (2). Tout ce-ci permet d'obtenir une action de teinture regulière et uniforme des fibres textiles ainsi traitées. Le nombre des cycles de mouvement du panier (2) est opportunement choisi en relation aux caractéristiques des matériaux à traiter et du bain de teinture. Pour introduire encore du colorant dans le bain de l'unité de teinture (UT) en position d'exercice, c'est-à-dire avec le panier (2) déjà posiotionné dans le récipient (1), on ferme le couvercle (140) du récipient (14), on commande l'ouverture de l'eléctrovanne (160) du conduit (16) de manière à introduire un effet de equi-pression entre les récipients (1) et (14) et, enfin, on commande l'ouverture de l'eléctrovanne (150) pour permettre le flux du colorant du récipient (14) au récipient (1).

Un dispositif come décrit peut avantageusement être associé à d'autres dispositifs du même type, pour construire une machine ou une installation de plusieurs unités de teinture (UT).

## Revendications

1. Dispositif pour la teinture de matériaux textiles comprenant un corps fixe creux (1) fondamentalement cylindrique déstiné à contenir un bain de teinture constitué d'eau et de colorants en proportions prédeterminées, **caractérisé en ce qu'il** comprend, en combinaison:
- un panier (2) pour contenir les matériaux à teinter, dont la paroi latérale est pourvue de plusieurs lumières ou ouvertures (20) de communication du panier (2) avec la cavité dudit corps (1) et avec les bases supérieure (4) et inférieure (5) pouruves de lumières ou ouvertures correspondantes (52,51): ledit panier (2) étant positionable dans la cavité du récipient (1);
- une transmission (3) commandée par un organe moteur correspondant (30) et réliée avec la base supérieure (4) dudit panier (2) pour le mouvement vertical alternatif du même.

2. Dispositif selon la revendication 1 caractérisè en ce que la paroi latérale dudit panier (2) est constituée d'un filet, dont les mailles constituent les lumières ou ouvertures (20) de comunication du panier (2) avec la cavité du cylindre (1).

3. Dispositif selon la revendication 1 caractérisé en ce qu'il comprend un filet (21) à mailles serrées monté de façon coaxiale au panier (2) précité de manière à former une protection contre une fuite eventuelle du matériel textile du panier (2).

4. Dispositif selon la revendication 1 caractérisè en ce qu'il est pourvu d'un corps fondamentalement cylindrique (200) lequel est positionné en axe avec le panier (2) et est destiné à délimiter, en coopération avec la paroi intérne du panier (2), une chambre annulaire de logement des matériaux à traiter.

5. Dispositif selon la revendication 1 caractérisé en ce que la base inférieure (5) dudit panier (2) est pourvue d'une garniture annulaire (50) pour en consentir le contact étanche avec la paroi intérne du récipient (1).

6. Dispositif selon la revendication 1 caractérisé en ce que ladite transmission (3) est consituée d'une tige rigide à axe vertical, avec l'extrémité inférieure solidaire au panier (2) et avec l'extrémité supérieure asservie au précité organe moteur (30).

7. Dispositif selon la revendication 1 caractérisé en ce que ledit organe (30) est un cylindre pneumatique.

8. Dispositif selon la revendication 1 caractérisé en ce que ledit organe (30) est un réalisateur linéaire avec motorisation électrique.

9. Dispositif selon la revendication 1 caractérisé en ce que en correspondance de la base supérieure dudit récipient (1) est disposée une conduite annulaire (6) qui est asservie à une électrovalve (7), et qui est pourvue de plusieurs injecteurs (60), pour l'arrivé de l'eau de refroidissement du bain de teinture et de lavage du récipient (1).

10. Dispositif selon la revendication 1 caractérisé en ce que en correspondance de la base inférieure du récipient (1) une lumière (8) est disposée avec une électrovanne (9) pour l'évacuation du bain de teinture du récipient (1).

11. Dispositif selon la revendication 1 caractérisé en ce qu'il comprend des moyens de chauffe du bain de teinture, avec une résistance électrique (10) placée en contact thermique avec la paroi extérne dudit récipient (1).

12. Dispositif selon la revendication 1 caractérisé en ce qu'il comprend des moyens pour le positionnement dudit panier (2) à l'extérieur et à l'intérieur du récipient (1), avec un cylindre réalisateur (12) dont la tige actionne un support (13) de la tige de transmission (3), pourvu de guides rectilignes verticales (130): l'organe réalisateur (30) de la tige (3) étant monté sur le même support (13).

13. Dispotif selon les revendications 1 et 12 caractérisé en ce que un élément (131) du support (13), qui est placé au dessus du panier (2) est conformé de manière à faire function de corps de fermeture/ouverture de la bouche du récipient (1).

14. Dispositif selon la revendication 1 caractérisé en ce qu'il comprend au moins un récipient (14) pour l'alimentation du colorant: ledit récipient (14) étant rélié au récipient (1) au moyen d'un conduit (15) avec une ramification de équi-pression (16).

15. Machine pour la teinture de matériaux textiles caractérisée en ce qu'elle comprend au moins un dispositif selon une ou plusieurs des revendications de 1 à 14.

16. Installation pour la teinture de matériaux textiles caractérisé en ce qu'il comprend au moins un dispositif selon une ou plusieurs des revendications de 1 à 14.
